# EUROPÄISCHE PATENTSCHRIFT

(11) **EP 1 654 943 B1**
(45) Veröffentlichungstag und Bekanntmachung des Hinweises auf die Patenterteilung: **14.11.2007**
(21) Anmeldenummer: 06002608.5
(22) Anmeldetag: 29.07.2004
(51) Int. Cl.: A41F 1/06, A41D 19/015

(54) **Schutzbekleidung aus Metallringgeflecht**
Protective garment made of metal ring mesh
Vêtement de protection en tressage de mailles métalliques

(30) Priorität: 29.07.2003 DE 10334903; 08.11.2003 DE 10352271
(43) Veröffentlichungstag der Anmeldung: 10.05.2006
(62) Teilanmeldung aus: 04763616.2
(73) Patentinhaber: Ziegler Mechanische Werkstatt, Metallgewebe und Arbeitsschutz GmbH, 75417 Mühlacker (DE)
(72) Erfinder: Ziegler, Jürgen, 75428 Illingen (DE)
(74) Vertreter: Reinhardt, Harry

(56) Entgegenhaltungen:
- CH-A- 258 934
- CH-A- 661 414
- US-A- 6 061 833
- US-A- 6 076 190

## Beschreibung

### Gebiet der Erfindung

Die Erfindung betrifft eine Schutzbekleidung aus Metallringgeflecht wie z.B. einen Schutzhandschuh mit den im Oberbegriff des Anspruchs 1 angegebenen Merkmalen.

### Stand der Technik

Ein derartige Schutzbekleidung aus Metallringgeflecht ist als Schutzhandschuh z.B. aus der US 6,076,190 A bekannt und wird z.B. von Metzgern getragen, um sich gegen Hieb-, Stich- und Schnittverletzungen zu schützen. Solche Metallringgeflechte sind hoch flexibel und erhalten der Hand, die sie schützen sollen, ihre Beweglichkeit. Im Stulpenbereich ist zur Aussteifung ein stählerner Aussteifungsstreifen eingelegt. Ferner sind Verstärkungen am proximalen Ende des Handschuhs eingelegt.

Im Bereich der Uhrarmbänder ist aus der CH 258 934 A die Verwendung eines metallischen wellenförmigen Bands als Befestigungsmittel bekannt.

Um ein Herunterrutschen des Handschuhs zu vermeiden, wurde in der WO 95/30346 A1 bereits vorgeschlagen, den Handschuh mit einem Band aus Metallringgeflecht zu versehen. Hierbei ist das Metallringgeflecht des Bandes im rechten Winkel zur Laufrichtung des Metallringgeflechts des Handschuhs angeordnet, um durch ein Ineinandergreifen der Metallringgeflechte den Effekt einer Verzahnung zu erzielen.

Aus der US-A 5,054,126 ist ein Schutzhandschuh mit zwei herkömmlichen Druckknöpfen auf einem textilen Schließband zum Verschließen bekannt. Eine vergleichbare Lösung mit zwei voneinander in Umfangsrichtung beabstandeten Druckknöpfen an einem Metallgeflecht ist aus der US-A 5,894,602 bekannt.

Aus der DE 43 05 320 A1 ist ein Schutzhandschuh bekannt, bei dem ein Verschlussband durch Aufnahmen am Bund des Handschuhs geführt ist. Die Fixierung des für beidseitiges Tragen wechselbaren Verschlussbands erfolgt über ein das Band und den Handschuh durchgreifendes Fixierelement, das zugleich einem am anderen Ende des Bands längsverschieblichen Druckknopf als Aufnahme dient.

Aus der EP 938 852 A1 ist die Verwendung einer Feder bekannt, die als Schließmittel in einem Kanal aus Metallringgeflecht aufgenommen ist und spiralförmig um das Handgelenk des Benutzers so herumgelegt ist, dass die Spirale beim Einführen der Hand in den Schutzhandschuh aufgedehnt wird. Diese Spiralfeder erlaubt damit zwar eine Fixierung des Handschuhs am Handgelenk, lässt sich aber nicht in einer bestimmten Position feststellen, so dass die Fixierung auf Dauer beim Tragen unangenehm wird.

Schutzbekleidungen aus Metallringgeflecht müssen einerseits am Körper des Benutzers fixiert werden, wozu entsprechende Befestigungsmittel bisher meist in Form von im Metallringgeflecht eingelegten nichtmetallischen Bändern vorgesehen sind. Zudem ist es insbesondere z.B. bei Stulpen erforderlich, dass entsprechende Aussteifungselemente vorgesehen werden, wofür bisher ebenfalls meist Silikoneinsätze verwendet werden. Ein weiterer Bereich der verstärkt werden muss, wird durch die Ränder des Metallringgeflechts erzeugt, da diese in Form gehalten werden müssen, was allein durch das Metallringgeflecht nicht gewährleistet ist.

Aus der DE 33 33 349 A1 ist für den Textilbereich eine Rastschiene für die Bundweitenverstellung an Hosen, Röcken oder dergleichen mit quer zur Längsrichtung der Schiene liegenden Rastvertiefungen bekannt. In diese Rastvertiefungen greift auf nicht gezeigte Weise ein auf der am einen Bundteil befestigten Rastschiene vierschiebbarer Rastschuh ein, der am anderen Bundteil befestigt ist. Ziel ist dort die Sicherung des Ratsschuhs gegen unbeabsichtigtes Lösen und Herausfallen von der Rastschiene. Eine vergleichbare Lösung mit einer Zahnstange ist für den Textilbereich aus der DE 30 10 596 A1 bekannt.

Ein elastischer ebener Kunststoff-Riemen ohne Wellen, jedoch mit Ausnehmungen, der auch in Verbindung mit einer Gürtelschnalle eingesetzt werden kann, ist aus der US-A 4,377,872 bekannt. Über die Ausnehmungen ist die Gürtelschnalle oder der Riemen mit sich selbst festlegbar.

### Offenbarung der Erfindung

Ausgehend von diesem Stand der Technik liegt der vorliegenden Erfindung die Aufgabe zugrunde, eine langlebige Schutzbekleidung zu schaffen.

Diese Aufgabe wird durch eine Schutzbekleidung mit den in Anspruch 1 angegebenen Merkmalen gelöst.

Die Schutzbekleidung weist als Aussteifungsmittel zur Stulpenaussteifung oder zur Verstärkung, insbesondere im Bereich der Gewebeendverstärkung ein wellenförmiges Band auf. Ein wellenförmiges Band ist Knickbeanspruchungen gegenüber resistenter als übliche Einlagen, da es bereits in einem gewissen Radius vorgeformt ist. Das wellenförmige Band ist zwar mit den Wellen elastisch biegbar, quer dazu wirkt es jedoch ausreichend aussteifend. Wird das wellenförmige Band im Metallringgeflecht, wie z.B. in einem Kanal eingebettet, füllt es diesen Kanal besser aus, so dass es damit aufgrund des größeren Radius im Bereich der Übergänge bzw. Kanten des wellenförmiges Bands nicht zu vorstehenden Gliedern des Metallringgeflechtes kommt. Dadurch wird ein Drücken einzelner Kettenglieder auf die Haut des Benutzers vermieden, so dass der Handschuh angenehmer zu tragen ist.

Vorzugsweise ist das Band aus Metall. Dadurch kann eine Ganzmetallhandschuh erstellt werden, der problemlos zu sterilisieren ist und damit den insbesondere im Lebensmittelbereich bestehenden Hygieneanforderungen entspricht. Andere Materialien sind jedoch zur Verwendung für das Band ebenfalls einsetzbar.

Vorteilhafte Ausgestaltung ergeben sich aus den weiteren Unteransprüchen und der folgenden Beschreibung.

Kurzbeschreibung der Figuren.

Im folgenden wird die Erfindung anhand von in den Zeichnungen dargestellten Ausführungsbeispielen näher erläutert.

Es zeigen:
- Fig. 1: einen Teil einer Schutzbekleidung am Arm eines Benutzers,
- Fig. 2,3: eine Schutzbekleidung in Form eines Schutzhandschuhs in einer Ansicht auf Hand und Arm von oben sowie von unten,
- Fig. 4: ein spiralförmiges, in einem Kanal angeordnetes Wellenband,
- Fig. 5: Schnitte nach Linie 5-5 von Fig. 4,
- Fig. 6: eine Verwahrung am Bandende mit aufgeschweißter Blechumfaltung in Drauf- und Seitenansicht sowie vergrößerter Seitenansicht,
- Fig. 7: eine Verwahrung am Bandende mit einem geschlitzten Rundteil,
- Fig. 8,9: ein umgefaltetes und ein eingerolltes Bandende,
- Fig. 10a,10b: ein Bandende mit einem gesonderten Beschlagteil in Seitenansicht und Draufsicht,
- Fig. 11: eine Verwahrung mit einem am Bandende angeschweißten Abschlusselement,
- Fig. 12: eine Seitenansicht auf am Bandende angeordnete halbrunde Beschlagteile,
- Fig. 13a-13e: verschiedene Seitenansichten von Wellenbändern mit verschiedenen Geometrien.

### Ausführliche Beschreibung bevorzugter Ausführungsbeispiele

Die Erfindung wird jetzt beispielhaft unter bezug auf die beigefügten Zeichnungen näher erläutert. Allerdings handelt es sich bei den Ausführungsbeispielen nur um Beispiele, die nicht das erfinderische Konzept auf eine bestimmte Anordnung beschränken sollen.

Die Figuren 1 bis 3 zeigen eine Schutzbekleidung und zwar einmal für einen ganzen Arm und einmal im Bereich der Hand und des Unterarms, die zumindest teilweise aus einem Metallringgeflecht besteht. Grundsätzlich kann die Schutzbekleidung jedoch auch an anderen Teilen des Körpers, wie z.B. an den Beinen oder am Körper selbst angebracht werden. Eine derartige Schutzbekleidung dient dem Schutz z.B. von Metzgern gegen Stich-, Hieb- und Schnittverletzungen. Sie weist ein Aussteifungsmittel 23, 32 zur Aussteifung und/oder zur Verstärkung insbesondere der End- und Randbereiche zur Gewebeendverstärkung der Schutzbekleidung auf, die hier ein Schutzhandschuh ist.

In den Ausführungsbeispielen ist das Aussteifungsmittel 23, 32 durch ein wellenförmiges Band 30 gebildet, das mit der Schutzbekleidung bzw. dem Schutzhandschuh verkettet, verbunden oder in das Metallringgeflecht eingelegt ist. Die Verwendung eines wellenförmigen Bands hat zwar den Nachteil, dass das wellenförmige Band in einer Richtung flexibel ist, gleichzeitig aber auch den Vorteil, dass es in der anderen Richtung erheblich besser ausgesteift ist als ein ebenes Band.

Das Band 30 kann grundsätzlich aus jedem Material bestehen, das wellenförmig formbar oder geformt ist. Vorzugsweise besteht es allerdings aus Metall, da aus Metall ein wellenförmiges Band am günstigsten hergestellt werden kann und derzeit am wenigsten aufträgt. Damit kann ein Ganzmetallhandschuh erstellt werden, der problemlos zu sterilisieren ist und den insbesondere im Lebensmittelbereich bestehenden Hygieneanforderungen entspricht, da das Band nicht abgenommen werden muss oder gar im Laufe der Zeit spröde wird, wie vorbekannte Silikon- oder Kunststoffbänder. Andere Materialien sind jedoch zur Verwendung für das Band auch einsetzbar.

Wird das wellenförmige Band 30 der Schutzbekleidung 40 z.B. ganz oder teilweise gemäß den Figuren 4 und 5 in einen Kanal 35 eingelegt, nimmt es in diesem Kanal gemäß Figur 5 auch einen entsprechenden Raum ein, so dass sich das Metallringgeflecht mit einem größeren Radius an das Band 30 anschmiegt als dies bei einer üblichen Einlage der Fall ist. Dies führt dazu, dass ein Drücken in Folge des Vorstehens einzelner Glieder des Metallringgeflechtes deutlich verringert wird.

Da das wellenförmige Band 30 durch die Einbringung der Wellen bereits vorgeformt ist, hält es einer Knickbeanspruchung länger stand als ein übliches Band, da die Wellen einer weiteren Knickbildung zunächst entgegenwirken. Bevor sich nämlich ein neuer Knick ausbildet, fangen die Wellen eine entsprechende Querbewegung des Bandes ab. Dadurch ist das wellenförmige Band, unabhängig davon an welcher Stelle in der Schutzbekleidung 40 es eingesetzt wird, erheblich langlebiger als die bisher verwendeten Befestigungsmittel, Aussteifungsmittel und Verstärkungsmittel. Vorzugsweise erstrecken sich die Wellen des Bands 30 quer zur Längsrichtung des Bands.

Die Länge des Klemmelements ist nämlich geringfügig kleiner als ein Vielfaches einer Welle und eines Wellentals des wellenförmigen Bands. Dabei ist die Länge um so viel kleiner, dass sich eine Krümmung des Bands ergibt, die bei einer Anordnung an der Hand oder dem Arm des Benutzers etwa der Krümmung im am Band anliegenden Hand- oder Armbereiches des Benutzers entspricht. Das Klemmelement greift im am Band fixierten Zustand mit zwei Querbügeln in zwei Wellentäler auf der Oberseite des Bands ein und mit einem Halteelement untergreift es das Band, wobei an diesem Halteelement vorzugsweise auch der Druckknopf oder die Druckknopfaufnahme befestigt ist. Damit ist das Klemmelement durch elastische Verformung des Bands in eine Verstellposition überführbar, in der es außer Eingriff mit den Wellen des Bands kommt. Wird das Band nach unten gebogen, werden die Querbügel freigesetzt und können entlang des Bandes bewegt werden. Dadurch ergibt sich eine einfach zu bedienende und leicht verstellbare Einstellmöglichkeit, insbesondere wenn das wellenförmige Band als Befestigungsmittel in Verbindung mit einem Schließmittel eingesetzt werden soll.

Eine entsprechende Anordnung zeigen die Figuren 4 und 5. Gemäß Figur 5 läuft das wellenförmige Band in einem Kanal 35 aus Metallringgeflecht. Das Band ist in dem spiralförmig ausgebildeten Kanal an einer Stelle mittels einer Schraube 36 befestigt. Das wellenförmige Band 30 tritt an einer Stelle aus dem Kanal 35 aus und legt sich über das Metallringgeflecht. An diesem Ende ist das Klemmelement 31 mit der Druckknopfaufnahme befestigt, so dass sich eine einfach zu bedienende, verstellbare Befestigung mit einem Schließmittel 14 ergibt. Figur 5 zeigt, wie das wellenförmige Band 30 im Kanal 35 aufgenommen ist und auch den sich dabei ergebenden Radius beim Anschmiegen des Metallringgeflechts an das wellenförmige Band.

In diesem Fall laufen die Befestigungsmittel 10 vollumfänglich um die Hand oder den Arm des Benutzers. Dies ist nicht zwingend erforderlich, da eine Anordnung an einem Teil des Umfangs ausreichend ist. Unter Umständen genügt es, dass voneinander getrennte oder zusammenhängende Abschnitte eines Wellenbandes so miteinander in Eingriff stehen, dass sich eine Verrastung ergibt. Je nach dem welche Geometrie des Bands gewählt wird, kann so eine stärkere oder geringere Fixierung reicht werden.

Gerade beim Einsatz am Umfang der Hand oder des Arms kann das wellenförmige Band 30 auch vorgekrümmt oder spiralförmig vorgespannt sein. Durch die damit eintretende Vorverformung wird ein Eingriff der Wellen von übereinanderliegenden Abschnitten und damit die Verrastung erleichtert. Eine Möglichkeit hierfür ergibt sich z.B., wenn das spiralförmig vorgespannte, wellenförmige Band als Befestigungsmittel 10 so angeordnet ist, dass ein Durchtritt der Hand des Benutzers die Spirale aufdehnt. Bekannte Anordnungen mit glatter Spirale schließen sich um die Hand des Benutzers und können die freie Betätigung behindern. Bei der Anordnung eines wellenförmigen Bands besteht die Möglichkeit, dass übereinanderliegende Abschnitte des wellenförmigen Bands 30 durch einen Eingriff der Wellen miteinander lösbar verrastet sind, so dass sich die Spirale nicht unmittelbar an das Handgelenk oder den Arm anlegt.

Um den Einsatz des wellenförmigen Bands verletzungssicher zu machen, sollten die Kanten und Enden des wellenförmigen Bands verwahrt sein. Dies ist eine Anforderung, die grundsätzlich für derartige Bänder gilt, allerdings kommt bei einem wellenförmigen Band das Problem hinzu, dass das Band von Natur aus nicht eben ist, so dass sich abstehende Kanten eher ergeben als bei einem flachen Material. Die Figuren 6 bis 12 zeigen hierfür verschiedene Möglichkeiten. In Figur 6 ist eine Blechumfaltung als Abschlusselement 33 an das Ende 30c angeschweißt oder angenietet. Alternativ kann ein geschlitztes Rundteil befestigt werden, sofern sichergestellt ist, dass dieses einer entsprechenden Bewegung oder Verschiebung des Endes des wellenförmigen Bands nicht entgegensteht. Anstelle derartiger Abschlusselemente 33 kann gemäß Figur 8 und 9 das Ende 30c des Bands auch umgefaltet oder aufgerollt werden. Fig. 10a und 10b zeigen die Anordnung eines aufgeschweißten oder aufgenieteten Beschlagteils 34, wobei dieses hier über die Breite des Bands 30 hinausragt. Die Form muss nicht rund sein, andere Formen sind möglich. Ebenso können anstelle des am Ende 30c angeschweißten Abschlusselementes 33 in Fig. 11 andere Formen, anstelle des dort verwendeten runden Abschlusselementes 33 verwendet werden. Fig. 12 zeigt ein das Bandende abdeckendes halbrundes Beschlagteil 34.

In Fig. 2 und 3 ist ein Schutzhandschuh mit einer Stulpe 22 gezeigt, wobei dort als Aussteifungselement 23 ein wellenförmiges Band 30 verwendet wird. Auch die Befestigungsmittel 10 sowohl im Bereich des Handgelenkes als auch am Ende der Stulpe 22 können durch Wellenbänder, aber ebenso durch vorbekannte Systeme gebildet werden. Würde der Handschuh z.B. noch einen Schlitz aufweisen, könnte im Bereich der Schlitzränder ebenfalls ein wellenförmiges Band vorgesehen werden, das dort dann als Verstärkungsmittel 32 dient.

Fig. 13a bis 13e zeigen verschiedene Geometrien des wellenförmigen Bands 30 in Seitenansicht. Weitere beliebigen Formen sind möglich. Um zum Beispiel eine starke Fixierung bei einem Eingriff verschiedener Abschnitte von Wellenbändern ineinander zu erzielen, würde sich eine Verwendung des wellenförmigen Bands gemäß Fig. 13b anbieten, da dieses erheblich stärker mäandert als die anderen Bänder. Möglich sind auch rechteckförmige oder dreieckförmige Bänder gemäß den Figuren 13d und 13e. Um unterschiedlichen Anforderungen des Bandes entlang seiner Länge nachzukommen, können verschiedene Abschnitte eines wellenförmigen Bands 30 unterschiedlich geometrisch geformt sein. Das Wellenband selbst hat üblicherweise eine Blechstärke zwischen 0,1 bis 0,8 mm.

### Bezugszeichenliste

- 10: Befestigungsmittel
- 11: Druckknopfeinrichtung
- 14: Schließmittel
- 22: Stulpe
- 23,32: Aussteifungsmittel
- 25: Verbindungsbereich
- 30: wellenförmiges Band
- 30c: Ende
- 31: Klemmelement
- 33: Abschlusselement
- 34: Beschlagteil
- 35: Kanal
- 40: Schutzbekleidung

## Patentansprüche

1. Schutzhandschuh, der zumindest teilweise aus einem Metallringgeflecht besteht, mit wenigstens einem Aussteifungsmittel (23, 32) zur Aussteifung des Metallringgeflechts im Stulpenbereich und/oder zur Verstärkung insbesondere der End- und Randbereiche des Schutzhandschuhs,
**dadurch gekennzeichnet, dass** das Aussteifungsmittel (23,32) aus einem wellenförmigen Band (30) besteht, das mit dem Schutzhandschuh verkettet, verbunden oder in das Metallringgeflecht eingelegt ist.

2. Schutzhandschuh nach Anspruch 1, **dadurch gekennzeichnet, dass** das Aussteifungsmittel (23,32) zumindest teilweise in einen aus dem Metallringgeflecht gebildeten Kanal (35) eingelegt ist.

3. Schutzhandschuh nach Anspruch 1 oder 2, **dadurch gekennzeichnet, dass** das wellenförmige Band (30) aus Metall besteht.

4. Schutzhandschuh nach einem der vorhergehenden Ansprüche, **dadurch gekennzeichnet, dass** sich die Wellen des Bands (30) quer zur Längsrichtung des Bands erstrecken.

5. Schutzhandschuh nach einem der vorhergehenden Ansprüche, **dadurch gekennzeichnet, dass** das wellenförmige Band (30) lösbar mit dem Schutzhandschuh verbunden ist.

6. Schutzhandschuh nach einem der vorhergehenden Ansprüche, **dadurch gekennzeichnet, dass** das wellenförmige Band (30) insbesondere bei Anordnung am Umfang der Hand oder des Arms vorgekrümmt oder spiralförmig vorgespannt ist.

7. Schutzhandschuh nach Anspruch 6, **dadurch gekennzeichnet, dass** die Abschnitte des wellenförmigen Bands (30) auf Grund der durch die Vorverformung hervorgerufenen Eigenspannung durch Eingriff der Wellen übereinander liegender Abschnitte miteinander verrastbar sind.

8. Schutzhandschuh nach einem der vorhergehenden Ansprüche, **dadurch gekennzeichnet, dass** die Kanten und Enden des wellenförmigen Bands (30) verwahrt sind.

9. Schutzhandschuh nach einem der vorhergehenden Ansprüche, **dadurch gekennzeichnet, dass** das Ende (30c) des wellenförmigen Bands (30) umgefaltet oder eingerollt ist.

10. Schutzhandschuh nach einem der vorhergehenden Ansprüche, **dadurch gekennzeichnet, dass** am Ende (30c) des wellenförmigen Bands (30) ein Abschlusselement (33) fixiert oder aufgeschweißt ist.

11. Schutzhandschuh nach einem der vorhergehenden Ansprüche, **dadurch gekennzeichnet, dass** am Ende des wellenförmigen Bands (30) Beschlagteile (34) fixiert sind.

12. Schutzhandschuh nach Anspruch 11, **dadurch gekennzeichnet, dass** die Beschlagteile (34) breiter sind als das wellenförmige Band (30).

## Claims

1. Protective glove, which is at least partially made of a metal ring mesh, comprising at least one stiffening means (23, 32) for stiffening the metal ring mesh in the cuff region and/or for reinforcement especially of the end and edge regions of the protective glove,
**characterized in that** the stiffening means (10) consists of a corrugated strap (30), which is interlinked with or connected to the protective glove or inserted into the metal ring mesh.

2. Protective glove according to claim 1, **characterized in that** the stiffening means (23, 32) is inserted at least partially into a channel (35) formed out of the metal ring mesh.

3. Protective glove according to claim 1 or 2, **characterized in that** the corrugated strap (30) consists of metal.

4. Protective glove according to one of the preceding claims, **characterized in that** the corrugations of the strap (30) extend transversely of the longitudinal direction of the strap.

5. Protective glove according to one of the preceding claims, **characterized in that** the corrugated strap (30) is releasably connected to the protective glove.

6. Protective glove according to one of the preceding claims, **characterized in that**, especially when arranged on the periphery of the hand or arm, the corrugated strap (30) is pre-curved or spirally biased.

7. Protective glove according to claim 6, **characterized in that** portions of the corrugated strap (30), owing to the internal stress caused by the pre-deformation, are interlockable through mutual engagement of the corrugations of superimposed portions.

8. Protective glove according to one of the preceding claims, **characterized in that** the edges and ends of the corrugated strap (30) are protected.

9. Protective glove according to one of the preceding claims, **characterized in that** the end (30c) of the corrugated strap (30) is folded over or rolled inwards.

10. Protective glove according to one of the preceding claims, **characterized in that** on the end (30c) of the corrugated strap (30) a terminating element (33) is fixed or welded.

11. Protective glove according to one of the preceding claims, **characterized in that** fittings (34) are fixed at the end of the corrugated strap (30).

12. Protective glove according to claim 11, **characterized in that** the fittings (34) are wider than the corrugated strap (30).

## Revendications

1. Vêtement de protection qui se compose au moins en partie d'un tressage en mailles métalliques présentant au moins un élément de raidissement (23, 32) pour rendre le tressage en mailles métalliques plus rigide dans la zone du fourreau et/ou renforcer en particulier la zone d'extrémité et du bord du tissu du gant de protection,
**caractérisé en ce que** l'élément de raidissement (23, 32) se compose d'une sangle torsadée (30), qui est enchaînée au gant de protection, reliée ou insérée dans le tressage de mailles métalliques.

2. Gant de protection selon la revendication 1, **caractérisé en ce que** l'élément de raidissement (23, 32) est inséré au moins partiellement dans un conduit (35) fabriqué en tressage de mailles métalliques.

3. Gant de protection selon la revendication 1 ou 2, **caractérisé en ce que** la sangle torsadée (30) se compose de métal.

4. Gant de protection selon l'une des revendications précédemment citées, **caractérisé en ce que** les torsades de la sangle (30) s'étendent diagonalement à la direction longitudinale de la sangle.

5. Gant de protection selon l'une des revendications précédemment citées, **caractérisé en ce que** la sangle torsadée (30) est reliée de manière lâche au gant de protection.

6. Gant de protection selon l'une des revendications précédemment citées, **caractérisé en ce que** la sangle torsadée (30) est incurvée ou précontrainte en spirale en particulier lorsque la disposition se fait autour de la main ou du bras.

7. Gant de protection selon la revendication 6, **caractérisé en ce que** des parties de la sangle torsadée (30) s'encliquetant les unes avec les autres par engrènement des torsades sur des parties superposées en raison de la tension interne provoquée par le préformage.

8. Gant de protection selon l'une des revendications précédemment citées, **caractérisé en ce que** les bords et extrémités de la sangle torsadée (30) sont engravés.

9. Gant de protection selon l'une des revendications précédemment citées, **caractérisé en ce que** l'extrémité (30c) de la sangle torsadée (30) est pliée ou enroulée.

10. Gant de protection selon l'une des revendications précédemment citées, **caractérisé en ce qu'**un un élément de fermeture (33) est soudé ou fixé à l'extrémité (30c) de la sangle torsadée (30).

11. Gant de protection selon l'une des revendications précédemment citées, **caractérisé en ce que** des ferrures (34) sont fixées à l'extrémité (30c) de la sangle torsadée (30).

12. Gant de protection selon la revendication 11, **caractérisé en ce que** les ferrures (34) sont plus larges que la sangle torsadée (30).
